# EUROPÄISCHE PATENTSCHRIFT

(11) **EP 3 885 648 B1**
(45) Veröffentlichungstag und Bekanntmachung des Hinweises auf die Patenterteilung: **02.11.2022**
(21) Anmeldenummer: 21164520.5
(22) Anmeldetag: 24.03.2021
(51) Int. Cl.: F21V 21/35, F21V 21/005, F21V 21/02, H01R 25/14

(54) **SYSTEM ZUR BEREITSTELLUNG EINER LEUCHTE MIT ELEKTRISCHEM ABGRIFF UMFASSEND EINE DURCHGANGSKONTAKTEINRICHTUNG**
SYSTEM FOR PROVIDING A LIGHT WITH ELECTRICAL TAP COMPRISING A THROUGH CONTACT DEVICE
SYSTÈME DE FOURNITURE D'UN LUMINAIRE POURVU DE BRANCHEMENT ÉLECTRIQUE COMPRENANT UN DISPOSITIF CONTACT TRAVERSANT

(30) Priorität: 24.03.2020 DE 102020108013
(43) Veröffentlichungstag der Anmeldung: 29.09.2021
(73) Patentinhaber: Trilux GmbH & Co. KG, 59759 Arnsberg (DE)
(72) Erfinder: Ufermann, Helmut, 59457 Werl-Westönnen (DE); Hadeil, Mohammed, 33758 Schloß Holte-Stukenbrock (DE)
(74) Vertreter: Lippert Stachow Patentanwälte Rechtsanwälte

(56) Entgegenhaltungen:
- EP-A1- 1 361 632
- EP-A1- 3 477 792

## Beschreibung

Die Erfindung betrifft ein System zur Bereitstellung einer Leuchte nach dem Oberbegriff von Anspruch 1.

Gattungsgemäße Systeme zur Bereitstellung bzw. Realisierung einer Leuchte, umfassen eine in ihrer Längsrichtung langgestreckte Tragschiene, an welcher Versorgungsleitungen angeordnet sind, sowie einen in der Längsrichtung langgestreckten Montagekörper, an dem ein Leuchtmittel und/oder ein anderes Funktionselement der Leuchte angeordnet ist. Derartige Funktionselemente können beispielsweise Betriebsgeräte, Leuchtmittel etc. sein. Typischerweise dient die Tragschiene zur Fixierung der Leuchte an einem Bauelement, beispielsweise einer Decke oder einer Wand. Bei der Montage einer Leuchte wird üblicherweise zunächst die Tragschiene an dem Bauelement befestigt und anschließend der Montagekörper, der mit den genannten Elementen bzw. Komponenten der Leuchte bestückt ist, die eine entsprechende elektrische Versorgung benötigen, an der Tragschiene fixiert, sodass Tragschiene und Montagekörper einen Innenraum bilden, in welchem Bauelemente der Leuchte, insbesondere Funktionselemente der Leuchte angeordnet sind, beispielsweise Leuchtmittelplatinen, Betriebsgeräte, Versorgungsleitungen etc. Je nach Ausführungsform kann das jeweilige Leuchtmittel, beispielsweise auf einer Platine angeordnete LEDs, an der Unterseite des Montagekörpers angeordnet bzw. befestigt sein. Das gattungsgemäße System weist darüber hinaus eine in der Längsrichtung langgestreckte Stromleitschiene mit Kanälen auf, in welchen Leitungsdrähte angeordnet sind sowie eine elektrische Kontakteinrichtung mit einem Montageabschnitt und einem in einer Vertikalrichtung von dem Montageabschnitt versetzten Kontaktabschnitt. Die elektrische Kontakteinrichtung weist Längsseitenabschnitte und Stirnseitenabschnitte auf, wobei in einer Betriebsposition die Tragschiene und der Montagekörper aneinander befestigt sind, die Stromleitschiene an der Tragschiene befestigt ist und die Kontakteinrichtung mit ihrem Montageabschnitt an dem Montagekörper befestigt ist und in ihrem Kontaktabschnitt mit zumindest einigen der Leitungsdrähte elektrisch leitend verbunden ist. Dabei kann der Montagekörper einen Bodenabschnitt und zwei sich von dem Bodenabschnitt entlang einer Vertikalrichtung weg erstreckende Seitenwandabschnitte aufweisen, wobei in der Betriebsposition der Montageabschnitt der Kontakteinrichtung gegen den Bodenabschnitt gepresst an dem Montagekörper gehalten ist.

Grundsätzlich sind im Stand der Technik eine Vielzahl an den Kontakteinrichtungen bekannt, über welche die Kontaktierung zwischen Montagekörper und Tragschiene bzw. zwischen den am Montagekörper angeordneten Komponenten und an der Tragschiene mittels einer Stromleitschiene angeordneten Versorgungsleitungen möglich ist. Dabei sind die Kontakteinrichtungen häufig so ausgebildet, dass sie Kontaktabschnitte aufweisen, mit denen sie in Kanäle der Stromleitschiene eingeführt werden können. Beispielsweise sind Kontakteinrichtungen bekannt, die mit ihrem Montageabschnitt am Montagekörper des Systems befestigt sind, wobei die Stromleitschiene an der Tragschiene befestigt ist und die Kontakteinrichtung solche elektrische Kontaktabschnitte aufweist, dass bei dem vertikalen Zusammenführen von Montagekörper und Tragschiene die Kontaktabschnitte in die Kanäle der Stromleitschiene eingeführt werden und die darin angeordneten Leitungsträger kontaktieren.

Um beispielsweise am Montagekörper und zur Kontakteinrichtung in Längsrichtung beabstandet angeordnete Funktionselemente wie Betriebsgeräte, Leuchtmittel etc. versorgungstechnisch und/oder steuerungstechnisch zu kontaktieren, weist ein gattungsgemäßes System zur Bereitstellung einer Leuchte weitere Leitungen auf, die sich in Längsrichtung erstrecken und insofern an einem der Komponenten der Leuchte kontaktiert und/oder befestigt sind. Diese Leuchtenverdrahtung kann beispielsweise unterhalb der Kontakteinrichtung am Boden des Montagekörper erfolgen, wie es beispielsweise in der europäischen Patentanmeldung EP 2 365 597 B1 beschrieben ist. Diese lehrt das Vorsehen von Drahthaltern, die an einer Montageplatte befestigt sind und ausreichend gegen eine Verdrehung gesichert sind, sodass eine manuelle oder automatische Bestückung mittels eines Roboters möglich ist. Die im Stand der Technik beschriebenen Drahthalter erfordern jedoch einen weiteren Arbeitsschritt durch die Befestigung des jeweiligen Drahthalters an der Montageplatte, was den Aufwand beim Aufbau der Leuchte erhöht. Bei einer seitlichen Anordnung der Verdrahtung an der Kontakteinrichtung besteht dagegen die Gefahr, dass beim Einstellen der Betriebsposition der Komponenten, insbesondere der Fixierung des Montagekörpers an der Tragschiene, Leitungen gequetscht und hierdurch beschädigt werden. Ferner können die Leitungen beim Zusammensetzen der Komponenten des Systems zur Einstellung der Betriebsposition dieser Komponenten die Leitungen unbeabsichtigt in Hinterschneidungen oder Ausnehmungen der Komponenten eingreifen oder mit Vorsprüngen der Komponenten oder Bauteilen interferieren, sodass dann ein Zusammensetzen des Systems und damit die Einstellung der Betriebsposition der Komponenten oder Bauteilen verhindert ist. Gattungsgemäße Kontakteinrichtungen sind aus der EP 3477792 A1 und EP 1361632 A1 bekannt.

Insofern liegt der vorliegenden Erfindung die Aufgabe zugrunde, ein gattungsgemäßes System zur Realisierung einer Leuchte so abzuwandeln, dass der Zusammenbau des Systems vereinfacht wird.

Diese Aufgabe löst die vorliegende Erfindung mit einem System mit den Merkmalen von Anspruch 1. Das zu einer Realisierung einer Leuchte geeignete erfindungsgemäße System umfasst eine in einer Längsrichtung langgestreckte Tragschiene, an welcher Versorgungsleitungen angeordnet sind sowie einen in der Längsrichtung langgestreckten Montagekörper, an dem ein Leuchtelement und/oder ein anderes Funktionselement wie ein Betriebsgerät etc. angeordnet ist. Die Tragschiene des erfindungsgemäßen Systems kann einen Querschnitt senkrecht zur Längsrichtung aufweisen, der entlang einer Vertikalrichtung an einem vertikalen Ende offen ist und entlang einer Transversalrichtung durch zwei Seitenwände begrenzt ist, die durch einen entlang der Transversalrichtung verlaufenden Bodenabschnitt der Tragschiene miteinander verbunden sind. Dabei kann der Bodenabschnitt der Tragschiene zur Befestigung an einem Bauelement wie einer Decke ausgebildet sein. Der Montagekörper kann in Einbaulage an dem offenen vertikalen Ende der Tragschiene angeordnet sein, sodass der Montagekörper gemeinsam mit der Tragschiene einen Innenraum ausbildet, der durch die Tragschiene und den Montagekörper senkrecht zur Längsrichtung umlaufend abgeschlossen ist, wobei selbstverständlich die Umschließung des Innenraums abschnittsweise unterbrochen sein kann, beispielsweise zum Ermöglichen einer Luftzufuhr. Das erfindungsgemäße System umfasst ferner eine in der Längsrichtung langgestreckte Stromleitschiene, die Kanäle aufweist, in welchen Leitungsträger angeordnet sind sowie eine elektrische Kontakteinrichtung mit einem Montageabschnitt und einem entlang einer Vertikalrichtung von dem Montageabschnitt beabstandeten Kontaktabschnitt, und mit Längsseitenabschnitten und Stirnseitenabschnitten, wobei in einer Betriebsposition die Tragschiene und der Montagekörper aneinander befestigt sind, die Stromleitschiene an der Tragschiene befestigt ist und die Kontakteinrichtung mit ihrem Montageabschnitt an dem Montagekörper befestigt ist und mit ihrem Kontaktabschnitt mit zumindest einigen der Leitungsdrähte elektrisch leitend verbunden ist, wobei der Montagekörper einen Bodenabschnitt und zwei sich von dem Bodenabschnitt entlang einer Vertikalrichtung weg erstreckende Seitenwandabschnitte aufweist und in der Betriebsposition der Montageabschnitt der Kontakteinrichtung gegen den Bodenabschnitt gepresst an dem Montagekörper gehalten ist.

In dem erfindungsgemäßen System können die in den Kanälen der Stromleitschiene angeordneten Leitungsträger zumindest einen Abschnitt von Versorgungsleitungen ausbilden, die in der Tragschiene angeordnet sind, wobei der Montageabschnitt der Kontakteinrichtung an dem Montagekörper fixiert ist und der Kontaktabschnitt der Kontakteinrichtung in die Kanäle der an der Tragschiene angeordneten Stromleitschiene eingreift zum Kontaktieren der darin angeordneten Leitungsträger, und wobei die Kontakteinrichtung gleichzeitig mit Komponenten, die an dem Montagekörper angeordnet sind, elektrisch leitend verbunden ist zum Versorgen dieser Komponenten. Die Kontakteinrichtung ermöglicht somit prinzipiell die Versorgung von an dem Montagekörper angeordneten Komponenten, indem sie eine elektrische Verbindung zwischen dem an der Tragschiene angeordneten Versorgungsleitungen und elektrischen Komponenten ermöglicht. Diese Versorgungsleitungen können neben Energieversorgungsleitungen auch Steuerungs- bzw. Datenleitungen umfassen.

Es ist zu beachten, dass zum Erreichen der Betriebsposition der Montagekörper und die Tragschiene bei einer Deckenmontage entlang einer Vertikalrichtung, die senkrecht auf der Längsrichtung steht, aufeinander zu bewegt werden, bis sie aneinander angeordnet sind und aneinander fixiert sind. Dem Fachmann sind gängige Haltefedern bekannt, über die eine Fixierung eines Montagekörpers relativ zu einer Tragschiene erfolgen kann. Beispielsweise können solche Haltefedern in Betriebsposition einen Bodenabschnitt zur Montage an dem Montagekörper aufweisen sowie an beiden Transversalenden des Bodenabschnitts jeweils einen sich von dem Bodenabschnitt vertikal weg erstreckenden Halteabschnitt, an dem ein sich in der Transversalrichtung nach außen erstreckender Haltevorsprung vorgesehen sein kann. Dieser Haltevorsprung kann typischerweise einen Befestigungsvorsprung hintergreifen, der an einer dem Haltevorsprung zugeordneten Seitenwand der Tragschiene angeordnet sein kann. Es kann vorgesehen sein, dass der Montagekörper selbst so ausgebildet ist, dass er einen Querschnitt senkrecht zur Längsrichtung nach Art einer U-Form aufweist und somit einen Bodenabschnitt und zwei Seitenwandabschnitte umfasst, wobei der Bodenabschnitt der Haltefeder an dem Montagekörper befestigt sein kann, indem der Bodenabschnitt an Vorsprüngen verklemmt wird, die an den Seitenwandabschnitten des Montagekörpers vorgesehen sind, wodurch der Bodenabschnitt der Haltefeder gegen den Bodenabschnitt des Montagekörpers gepresst wird. Es sind jedoch auch weitere Befestigungsmöglichkeiten bekannt, beispielsweise mittels Verschraubung, Verrastung oder mittels Bajonettverschlüsse, über die ein Montagekörper an der Tragschiene fixiert werden kann. Allgemein dienen geeignete Befestigungsmittel, mit denen der Montagekörper in der Betriebsposition an der Tragschiene befestigt ist, bevorzugt dazu, ein vertikales voneinander Wegbewegen von Montagekörper und Tragschiene ausgehend von der Betriebsposition zu verhindern.

Die elektrische Kontakteinrichtung des erfindungsgemäßen Systems zur Bereitstellung bzw. Realisierung einer Leuchte weist erfindungsgemäß im Bereich ihres Montageabschnittes an einer der beiden Stirnseitenabschnitte eine Mehrzahl von Kontaktelementen zur Aufnahme und elektrischen Kontaktierung eines jeweiligen Endabschnittes eine Mehrzahl von ersten elektrischen Leitern und an der anderen der beiden Stirnseitenabschnitte eine Mehrzahl von Kontaktelementen zur Aufnahme und Kontaktierung eines jeweiligen Endabschnitts einer Mehrzahl von zweiten Leitern auf, wobei die beiden Mehrzahl von Kontaktelementen über die Längserstreckung der elektrischen Kontakteinrichtung jeweils mittels eines Durchgangsleiters elektrisch miteinander verbunden sind, insbesondere derart, dass ein Kontaktelement an der einen der beiden Stirnseitenabschnitte elektrisch mit einem zugeordneten Kontaktelement an der anderen der beiden Stirnseitenabschnitte verbunden ist.

Mit dem erfindungsgemäßen System wird die Realisierung einer Leuchte wesentlich erleichtert, da eine Kontaktierung von zu beiden Längsseiten beabstandet zur Kontakteinrichtung angeordneten Funktionselemente wie Betriebsgeräte, Leuchtmittel, etc. einfach dadurch realisiert werden kann, dass die im Bereich des Montageabschnittes der elektrischen Kontakteinrichtung an beiden Längsstirnseiten vorgesehenen Kontaktelemente eine Durchkontaktierung durch die Kontakteinrichtung hindurch bereitstellen und damit eine versorgungs- oder steuerungstechnische Verdrahtung durch eine elektrische Kontakteinrichtung hindurch ermöglicht wird, ohne dass eine umständliche Verdrahtung unterhalb der Kontakteinrichtung und/oder seitlich an der Kontakteinrichtung vorbei notwendig ist. Stattdessen kann mit dem erfindungsgemäßen System durch einfaches Verbinden eines Leiters mit einem der Mehrzahl der Kontaktelemente an einer Stirnseite der Kontakteinrichtung und durch Verbinden eines anderen Leiters an einem zugeordneten Kontaktelement an der anderen der beiden Stirnseiten der elektrischen Kontakteinrichtung eine elektrische Verbindung von zwei in Längsrichtung benachbart zu unterschiedlichen Stirnseiten angeordneten Komponenten bereitgestellt werden, was im Vergleich zu den beschriebenen Systemen des Standes der Technik einfacher, insbesondere durch Verwendung von Bestückungsautomaten bzw. Robotern durchgeführt werden kann. Mit der erfindungsgemäßen Gestaltung des Systems zur Bereitstellung bzw. Realisierung einer Leuchte und damit der Kontakteinrichtung kann im Bedarfsfall eine Weiterleitung der Leuchtenverdrahtung in Längsrichtung über die elektrische Kontakteinrichtung hinaus durch den Anschluss der Leitung an der vorderen Seite der Kontakteinrichtung und Fortführung durch Abnahme von der Rückseite der Kontakteinrichtung bereitgestellt werden, wobei Vorder- bzw. Rückseite die besagten beiden Stirnseitenabschnitte der elektrischen Kontakteinrichtung darstellen.

Weitere vorteilsbehaftete Merkmale sowie Weiterbildungen der Erfindung sind in der nachfolgenden allgemeinen Beschreibung, den Figuren, der Figurenbeschreibung sowie den Unteransprüchen angegeben.

Um die Bereitstellung bzw. Realisierung einer Leuchte mit dem erfindungsgemäßen System weiter zu vereinfachen, kann zweckmäßigerweise vorgesehen sein, dass Kontaktelemente an den beiden Stirnseitenabschnitten der elektrischen Kontakteinrichtung als Steckkontakt ausgebildet sind, in welche abisolierte oder nicht abisolierte Leiterabschnitte eines Kabels bzw. Leitungsdrahtes einsteckbar sind, insbesondere mittels eines Bestückungsroboters. Im Falle von nichtabisolierten Leiterabschnitten, welche in die Kontaktelemente einsteckbar sind, kann vorgesehen sein, dass die Steckkontakte Schneiden aufweisen, welche beim Einstecken des Leitungsdrahtes in ein zugeordnetes Kontaktelement die Ummantelung bzw. Isolierung durchdringen und einen elektrischen Kontakt mit dem Drahtleiter herstellen.

Zweckmäßigerweise kann vorgesehen sein, dass der Montageabschnitt und der in einer Vertikalrichtung vom Montageabschnitt versetzte Kontaktabschnitt als Abschnitte einer integral, einstückig hergestellten elektrischen Kontakteinrichtung ausgebildet sind. Es kann vorgesehen sein, dass die Kontaktelemente, die in Einbaulage in Vertikalhöhe des Montageabschnitts angeordnet sind, in einem Kontaktblock angeordnet sind, wobei die elektrische Kontakteinrichtung im Bereich ihres Montageabschnittes und in Längsrichtung zwischen ihren beiden Stirnseitenabschnitten eine Aufnahme aufweist zur Aufnahme dieses Kontaktblocks. Dabei kann der Kontaktblock in Einbaulage Seitenflächen und Stirnseitenflächen aufweisen, wobei die Seitenflächen zur Anlage an, die Aufnahme der Kontakteinrichtung festlegende Innenflächen der elektrischen Kontakteinrichtung ausgebildet sein können. Zweckmäßigerweise kann der Kontaktblock an einer seiner Stirnseitenabschnitte die eine Mehrzahl von Kontaktelementen zur Aufnahme und elektrischen Kontaktierung eines jeweiligen Endabschnitts einer Mehrzahl von ersten elektrischen Leitern und an dem anderen der beiden Stirnseitenabschnitte die andere Mehrzahl von Kontaktelementen zur Aufnahme und Kontaktierung eines jeweiligen Endabschnitts einer Mehrzahl von zweiten Leitern aufweisen. Vorzugsweise kann dabei vorgesehen sein, dass die beiden Mehrzahle von Kontaktelementen über die Längserstreckung des Kontaktblocks jeweils mittels eines zugeordneten Durchgangsleiters elektrisch miteinander verbunden sind, insbesondere derart, dass ein Kontaktelement an der einen der beiden Stirnseitenabschnitte des Kontaktblocks elektrisch mit einem zugeordneten Kontaktelement an der anderen der beiden Stirnseitenabschnitte verbunden ist. Durch diese konstruktive Maßnahme erhält das erfindungsgemäße System eine weitere Flexibilität dadurch, dass in der beschriebenen Aufnahme der elektrischen Kontakteinrichtung je nach Bedarf einer von mehreren, sich unterscheidende Kontaktblöcke eingesetzt werden kann bzw. ein Kontaktblock in die elektrische Kontakteinrichtung dann nicht eingesetzt werden muss, wenn im Bereich der jeweiligen elektrische Kontakteinrichtung keine elektrische Kontaktierung in Längsrichtung über die betreffende elektrische Kontakteinrichtung hinaus bzw. hindurch erfolgen muss, sodass eine Leuchte ressourcenschonend und flexibel bereitgestellt bzw. realisiert werden kann. Eine solche durch ein erfindungsgemäßes System realisierbare Leuchte kann z.B. eine elektrische Kontakteinrichtung mit eingesetztem Kontaktblock und eine weitere elektrische Kontakteinrichtung anderer Art, insbesondere mit leerer Aufnahme oder mit einer in die Aufnahme eingesetztem Kontaktblock anderer Funktionalität im Vergleich zum beschriebenen Kontaktblock umfassen, z.B. mit einer anderen Anzahl von Kontaktelementen und zugehörigen Durchgangsverbindungen.

Bei der Ausführungsform, bei welcher die elektrische Kontakteinrichtung eine Aufnahme im Bereich des Montageabschnitts zur Aufnahme eines Kontaktblocks aufweist, kann vorgesehen sein, dass diese Aufnahme in Einbaulage (Betriebsposition) zum Boden des Montagekörpers offen ist und der Kontaktblock in Einbaulage am Boden des Montagekörpers anliegt. In einer anderen Ausführungsform kann auch vorgesehen sein, dass die Aufnahme als in Längsrichtung des Montagekörpers offener Hohlraum ausgebildet ist, in welchen der jeweilige Kontaktblock in Längsrichtung einschiebbar ist.

Zur Bereitstellung einer Fixierung des jeweiligen Kontaktblocks und der Kontakteinrichtung in deren Aufnahme im Bereich des Montageabschnitts kann vorgesehen sein, dass der Kontaktblock und die Kontakteinrichtung zueinander komplementäre Verriegelungselemente, insbesondere Rastelemente aufweisen. Diese können insbesondere lösbar ausgebildet sein, sodass ein jeweiliger, mit der Kontakteinrichtung verbundener Kontaktblock bei Bedarf aus dem Grundkörper der Kontakteinrichtung entnommen werden kann. Damit ist es beispielsweise auch möglich, in die Aufnahme einen anderen, zum erstgenannten ersten Kontaktblock unterschiedlichen Kontaktblock einzusetzen zur Gestaltung einer elektrischen Kontakteinrichtung anderer Art.

Zur Befestigung der elektrischen Kontakteinrichtung an den Montagekörper kann vorgesehen sein, dass der Montageabschnitt der Kontakteinrichtung in Einbaulage an seinen Seitenwandabschnitten sich transversal nach außen erstreckende Haltestege aufweist, welche jeweils an einem zugeordneten Transversalvorsprung eines Seitenwandabschnittes des Montagekörpers zum Halten der Kontakteinrichtung an dem Montagekörper anliegen. Vorzugsweise kann vorgesehen sein, dass diese Haltestege sich in Längsrichtung durchgehend erstrecken, d.h. im Wesentlichen über die gesamte Längserstreckung der elektrischen Kontakteinrichtung. Zweckmäßigerweise kann vorgesehen sein, dass der jeweilige Transversalvorsprung eines Seitenwandabschnittes des Montagekörpers unter elastischer Auslenkung an dem jeweiligen zugeordneten Haltesteg der Kontakteinrichtung anliegt.

Zur Erhöhung der Funktionalität des erfindungsgemäßen Systems zur Bereitstellung bzw. Realisierung einer Leuchte kann vorgesehen sein, dass das System neben dem erstgenannten Kontaktblock zur Durchkontaktierung in Längsrichtung der Kontakteinrichtung zumindest einen weiteren in die Aufnahme der Kontakteinrichtung einsetzbaren Kontaktblock aufweist, wobei der zumindest eine weitere Kontaktblock Längsseitenflächen und Stirnseitenflächen aufweist, und die Längsseitenflächen zur Anlage an, die Aufnahme der Kontakteinrichtung festlegende Innenflächen in Einsetzlage in der elektrischen Kontakteinrichtung ausgebildet sind und der zumindest eine weitere Kontaktblock an einer seiner Stirnseitenabschnitte eine Mehrzahl von Kontaktelementen zur Aufnahme und elektrischen Kontaktierung eines jeweiligen Endabschnittes einer Mehrzahl von ersten elektrischen Leitern und an der anderen der beiden Stirnseitenabschnitte eine andere Mehrzahl von Kontaktelementen zur Aufnahme und Kontaktierung eines jeweiligen Endabschnittes einer Mehrzahl von zweiten Leitern aufweist, und wobei sich der erste Kontaktblock und der weitere Kontaktblock in Bezug auf die Kontaktelemente unterscheiden, insbesondere in Bezug auf die Anzahl der Kontaktelementen und/oder der zugeordneten Durchkontaktierungen zur Realisierung von Kontakteinrichtungen weiterer Arten.

Um eine Kontaktierung von in der Stromleitschiene angeordneten Leitungsdrähte ausgehend vom Kontaktabschnitt der elektrischen Kontakteinrichtung in die im Bereich des Montageabschnitts der Kontakteinrichtung angeordneten Kontaktelemente bereitzustellen, kann zweckmäßigerweise vorgesehen sein, dass an einer der die Aufnahme der Kontakteinrichtung festlegenden Innenflächen eine Kontaktanordnung vorgesehen ist, welche elektrisch mit dem Kontaktabschnitt der Kontakteinrichtung verbunden ist und welche mechanisch und/oder elektrisch in Eingriff mit einer zugeordneten, an einer Seitenfläche des Kontaktblocks angeordneten Kontaktanordnung in eine Betriebsposition bringbar ist. Hierdurch kann beispielsweise ein an einem oder mehreren der Leitungsdrähte geführten Versorgungspotential mit einem im Bereich des Montageabschnittes der Kontakteinrichtung angeordnetes Kontaktelementes verbunden werden, um beispielsweise ein in Längsrichtung beabstandet zu der elektrischen Kontakteinrichtung und an dem Montagekörper angebrachtes Funktionselement wie beispielsweise ein Sensorelement mit einer Betriebsspannung zu versorgen.

Die Erfindung wird im Folgenden durch das Beschreiben einer Ausführungsform nebst Abwandlungen unter Bezugnahme auf die beiliegenden Figuren erläutert, wobei
- Figur 1: in einer schematischen Prinzipdarstellung einen Querschnitt senkrecht zur Längsachse von Komponenten einer Ausführungsform eines erfindungsgemäßen Systems in der Betriebsposition,
- Figur 2: in einer schematischen Prinzipdarstellung eine perspektivische Ansicht auf das System der Figur 1 ohne Trageinrichtung, und
- Figur 3: die Darstellung der Figur 2 ohne Stromleitschiene und ohne Kontaktblock
zeigt.

Figur 1 ist eine Prinzipdarstellung in Form eines Schnittes durch ein erfindungsgemäß gestaltetes System zur Bereitstellung einer Leuchte, wobei die Schnittebene senkrecht zur Längsrichtung X liegt und sich das System und damit alle gezeigten Systemkomponenten in ihrer jeweiligen Betriebsposition befinden. Das System umfasst in der beschriebenen Ausführungsform eine an einem Bauelement wie einer Decke befestigbare Tragschiene 1 sowie einen Montagekörper 2. Sowohl die Tragschiene 1 als auch der Montagekörper 2 weisen im Schnitt senkrecht zur Längsachse einen U-förmigen Querschnitt auf, der durch jeweils einen Bodenabschnitt 10, 20 und Seitenwandabschnitte 13a, b; 23a, b gebildet ist. In der dargestellten Betriebsposition ist der Montagekörper 2 an der Tragschiene 1 durch ein in der Figur 1 nicht dargestelltes Befestigungsmittel, wie beispielsweise einer Haltefeder so gehalten, dass der Montagekörper 2 mit seinen Seitenwandabschnitten 23a, b entlang der Vertikalrichtung Z gegen Vorsprünge gepresst ist, die von den Seitenwandabschnitten 13a, b der Tragschiene 1 gebildet sind. In der Betriebsposition der Komponenten des erfindungsgemäßen Systems kann darüber hinaus an dem Bodenabschnitt 10 der Tragschiene 1 eine Stromleitschiene 3 befestigt sein. Hierzu kann die Stromleitschiene 3 an Seitenwandabschnitten Rastarme 32 aufweisen, welche in einen zugeordneten Hinterschnitt der Seitenwandabschnitte 13a, b der Tragschiene in der Betriebsposition eingreifen, siehe Figur 1. Die Stromleitschiene 3 weist sich vertikal erstreckende und in transversaler Richtung Y beabstandete Stege 30 auf, die dazwischen liegende Kanäle ausbilden zur Aufnahme von Leitungsdrähten 8. Zur Klarheit der Darstellung sind in Figur 1 nur einige der Stege 30 der Stromleitschiene und der durch diese gebildeten Kanäle oder Haltenuten sowie Drähte 8 bezeichnet. Die Leitungsdrähte 8 können in den Kanälen 31 durch in der Figur nicht dargestellte Halteklammern gehalten werden.

An dem Bodenabschnitt 20 des Montagekörpers 2 ist in der in Figur 1 angegebenen Betriebsposition eine Kontakteinrichtung 4 befestigt, die in Vertikalrichtung versetzt einen Montageabschnitt 6 zur Montage bzw. Befestigung der Kontakteinrichtung 4 am Montagekörper 2 sowie einen Kontaktabschnitt 5 zur Kontaktierung bzw. Abgreifung jeweiliger Potentiale an den in der Stromleitschiene 3 angeordneten Leitern 8 aufweist. Hierzu kann in der beschriebenen Ausführungsform der Kontaktabschnitt 5 in transversaler Richtung Y beabstandete Stege 50 aufweisen, welche in zugeordnete Kanäle 31 der Stromleitschiene 30 eingreifen zum jeweiligen Kontaktieren eines in Figur 1 nicht dargestellten elektrischen Kontaktes der Stege 50 mit einem zugeordneten Leitungsdraht 8.

In der beschriebenen Ausführungsform der Figur 1 kann die Kontakteinrichtung 4 so ausgebildet sein, dass der Kontaktabschnitt 5 und der Montageabschnitt 6 als gemeinsames, einzelnes und integral hergestelltes Teil ausgebildet sind, insbesondere mittels eines Spritzgießverfahren. Die Kontakteinrichtung 4 kann in der Betriebsposition im Bereich ihres Montageabschnitts 6 gegen den Bodenabschnitt 22 des Montagekörpers 2 gepresst sein. Zu diesem Zweck kann die elektrische Kontakteinrichtung 4 an ihren Seitenwandabschnitten 40a, b im Bereich ihres Montageabschnitts 6 Haltestege 60a, b aufweisen, welche Anlageflächen 61a, b bereitstellen, an welchen transversale Vorsprünge 24a, b der Seitenwandabschnitte 23a, b des Montagekörpers 2 elastisch drücken bzw. anliegen, um den Montageabschnitt 6 bzw. die elektrische Kontakteinrichtung 4 gegen den Bodenabschnitt 20 des Montagekörpers 2 zu pressen.

Der elektrische Anschluss elektrischer Komponenten, beispielsweise einer LED-Platine an die Kontakteinrichtung 4 erfolgt dann mittels Anschlusselementen 52, die leitend mit den Kontaktabgriffen im Bereich des Kontaktabschnitts 5 elektrisch verbunden sind, beispielsweise mittels zugeordneter elektrischer Verbindungselemente zwischen den Anschlusselementen 52 und den Kontaktabgriffen zu den Leitern 8.

In der in den Figuren beschriebenen Ausführungsform eines erfindungsgemäßen Systems zur Bereitstellung einer Leuchte weist die elektrische Kontakteinrichtung 4 neben den Anschlusselementen 52 zum elektrischen Anschluss an zugeordnete, in der Stromleitschiene 3 verlaufende Leitungsdrähte 8 ferner im Bereich ihres Montageabschnitts 6 eine Mehrzahl von Kontaktelementen 70a, b auf zur Aufnahme und elektrischen Kontaktierung eines jeweiligen Endabschnittes einer Mehrzahl von ersten elektrischen Leitern an einem Stirnseitenabschnitt 41a, b der elektrischen Kontakteinrichtung. Die Angabe Stirnseitenabschnitt 41a, b der Kontakteinrichtung 4 meint dabei jeweilige Endabschnitte der Kontakteinrichtung in Längsrichtung X, wobei Figur 1 die Frontalansicht auf eine dieser Stirnseitenabschnitte 41a zeigt. In Figur 1 nicht sichtbar weist die Kontakteinrichtung 4 an dem hier verdeckten Stirnseitenabschnitt 41b eine weitere Mehrzahl von Kontaktelementen 70b auf zur Aufnahme und Kontaktierung eines jeweiligen Endabschnitts eine Mehrzahl von zweiten Leitern, wobei die beiden Mehrzahl von Kontaktelementen 70a, b über die Längserstreckung der elektrischen Kontakteinrichtung 4 jeweils mittels eines Durchgangsleiters elektrisch verbunden sind. Diese Verbindung kann so ausgebildet sein, dass ein jeweiliges Kontaktelement 70a an dem einen Stirnseitenabschnitt 41a elektrisch mit einem zugeordneten Kontaktelement 70b an dem anderen Stirnseitenabschnitt 41b verbunden ist mittels eines jeweils zugeordneten Durchgangsleiters, sodass in dieser Ausführungsform eine Durchgangsverdrahtung ermöglicht wird über die Längserstreckung der elektrischen Kontakteinrichtung 4 hinaus. Eine solche Durchgangsverdrahtung kann in solchen Ausführungsformen zweckmäßig sein, bei welchen Versorgungs- und/oder Steuerleitungen über die Längserstreckung der elektrischen Kontakteinrichtung 4 zu führen sind und vermeiden insofern ansonsten notwendige, umständliche Verdrahtungen, insbesondere im Bereich der Seitenwandabschnitte der Kontakteinrichtung oder vertikal unterhalb der Kontakteinrichtung.

In der beschriebenen Ausführungsform können die an den jeweiligen Stirnseitenabschnitten 41a, b der Kontakteinrichtung 4 angeordneten Kontaktelemente 70a, b mit den zugeordneten Durchgangsverdrahtungen über die Längserstreckung der Kontakteinrichtung als getrennt zur Kontakteinrichtung herstellbarer Kontaktblock 75 ausgebildet sein, der in eine entsprechende Aufnahme der Kontakteinrichtung im Bereich von dessen Montageabschnitt 6 einsetzbar ist. Zu diesem Zweck kann dieser Kontaktblock und die Kontakteinrichtung selbst zugeordnete komplementäre Verriegelungselemente, beispielsweise Rastelemente aufweisen zur Fixierung des Kontaktblocks an der Kontakteinrichtung. Ein solches System kann neben dem in der Figur angegebenen Kontaktblock bzw. Kontakteinsatz 75 noch weitere Kontaktblöcke bzw. -einsätze zur Bereitstellung von elektrischen Kontakteinrichtungen anderer Arten aufweisen, Kontaktblöcke mit einer anderen Anzahl von Kontaktelementen 70a, b. In dieser Ausführungsform umfasst das erfindungsgemäße System insofern eine Kontakteinrichtung 4, welche im Bereich ihres Montageabschnitts 6 eine beschriebene Aufnahme zur Aufnahme des beschriebenen Kontaktblocks bzw. Kontakteinsatzes 75 aufweist, wobei das System darüber hinaus noch weitere Kontakteinrichtungen anderer Art umfassen kann, bei welchen in deren jeweilige Aufnahme ein Kontaktblock zur Umsetzung einer weiteren Funktion einsetzbar ist. Dabei kann der jeweilige Kontaktblock jeweils Seitenflächen und Stirnseitenflächen aufweisen, wobei seine Seitenflächen zur Anlage an, die Aufnahme der Kontakteinrichtung festlegende Innenflächen in Einsetzlage in der elektrischen Kontakteinrichtung ausgebildet sind.

In der beschriebenen Ausführungsform kann vorgesehen sein, dass der Kontakteinsatz 75 keine elektrische Verbindung zum Kontaktabschnitt 5 der Kontakteinrichtung 4, d.h. keine elektrische Verbindung in der Betriebsposition der Bauteile zu den in der Stromleitschiene 3 geführten Leitungsdrähten bzw. Leiter 8 aufweisen. In einer weiteren Ausführungsform kann jedoch auch vorgesehen sein, dass an einer der die Aufnahme der Kontakteinrichtung festlegenden Innenfläche eine Kontaktanordnung vorgesehen ist, welche elektrisch mit dem Kontaktabschnitt der Kontakteinrichtung verbunden ist und welche mechanisch und/oder elektrisch in Eingriff mit einer zugeordneten, an einer Seitenfläche des Kontaktblocks angeordneten Kontaktanordnung in eine Betriebsposition bringbar ist. Bei dieser Ausführungsform kann insofern zusätzlich zu den Anschlusselementen 52 auch im Bereich des Montageabschnitts 6 der Kontakteinrichtung 4 eine elektrische Verbindung zwischen den Kontaktelementen 70a, b und den in der Stromleitschiene 3 verlaufenden Leiter 8 vorgesehen sein.

Zur Klarheit der Darstellung der beschriebenen Ausführungsform des erfindungsgemäßen Systems zur Bereitstellung einer Leuchte sind in den Figuren 2, 3 Schrägansichten auf das erfindungsgemäße System gezeigt, wobei in Figur 2 die Tragschiene 1 und in Figur 3 darüber hinaus auch die Stromleitschiene 3 und der Kontaktblock 75 entfernt sind. Durch diese Darstellung sind in Figuren 2 die von den verdeckten Kontaktelementen 70b ausgehenden bzw. mit diesen verbundenen zweiten elektrischen Leitern 80 sichtbar, die sich an der Innenseite des Bodenabschnitts 20 des Montagekörpers 2 erstrecken. In der beschriebenen Ausführungsform können die Kontaktelemente 70a, b als Klemmelemente ausgebildet sein, in welche abisolierte Endabschnitte von jeweiligen Leitern 80 eingesteckt sind. Wie aus Figur 3 ersichtlich, können die Kontaktstege 50 der elektrischen Kontaktanordnung 4 in Längsrichtung zueinander versetzte Kontaktstege 50a, b darstellen zur Erleichterung der Kontaktierung mit den in der Stromleitschiene 3 geführten Leitern 8. Die hier etwa rechteckförmig ausgebildete Aufnahme 42 der Kontakteinrichtung ist der ein Kontaktblock 75 einsetzbar.

### Bezugszeichenliste

- 1: Tragschiene
- 2: Montagekörper
- 3: Stromleitschiene
- 4: Elektrische Kontakteinrichtung
- 5: Kontaktabschnitt
- 6: Montageabschnitt
- 8: Leitungsdraht / Leiter
- 10: Bodenabschnitt
- 13a, b: Seitenwandabschnitt
- 14a, b: Transversalvorsprung
- 20: Bodenabschnitt des Montagekörpers
- 23a, b: Seitenwandabschnitt des Montagekörpers
- 24a, b: Vorsprung/Transversalvorsprung
- 30: Steg der Stromleitschiene
- 31: Haltenut / Kanal der Stromleitschiene
- 32a, b: Rastarm der Stromleitschiene
- 40a, b: Längsseitenwandabschnitt
- 41a, b: Stirnseitenabschnitt
- 42: Aufnahme
- 50a, b: Kontaktsteg
- 52: Anschlusselement
- 60a, b: Haltesteg
- 61a, b: Anlagefläche
- 70a, b: Kontaktelement
- 75: Kontaktblock/Kontakteinsatz
- 80: Leiter
- X: Längsrichtung
- Y: Transversaltrichtung
- Z: Vertikalrichtung

## Patentansprüche

1. System zur Bereitstellung einer Leuchte, das System umfassend eine in einer Längsrichtung (X) langgestreckte Tragschiene (1), an welcher Versorgungsleitungen angeordnet sind, sowie einen in der Längsrichtung (X) langgestreckten Montagekörper (2), an dem ein Leuchtmittel und/oder ein anderes Funktionselement angeordnet ist, wobei das System eine in der Längsrichtung (X) langgestreckte Stromleitschiene (3) mit Kanälen aufweist, in denen Leitungsdrähte (8) angeordnet sind, sowie eine elektrische Kontakteinrichtung (4) mit einem Montageabschnitt (6) und einem in einer Vertikalrichtung (Z) von dem Montageabschnitt (6) versetzten Kontaktabschnitt (5), und mit Längsseitenabschnitten und Stirnseitenabschnitten, wobei in einer Betriebsposition die Tragschiene (1) und der Montagekörper (2) aneinander befestigt sind, die Stromleitschiene (3) an der Tragschiene (1) befestigt ist und die Kontakteinrichtung (4) mit ihrem Montageabschnitt (6) an dem Montagekörper (2) befestigt ist und mit ihrem Kontaktabschnitt (5) mit zumindest einigen der Leitungsdrähte elektrisch leitend verbunden ist, wobei der Montagekörper (2) einen Bodenabschnitt und zwei sich von dem Bodenabschnitt entlang einer Vertikalrichtung (Z) weg erstreckende Seitenwandabschnitte aufweist und in der Betriebsposition der Montageabschnitt (6) der Kontakteinrichtung (4) gegen den Bodenabschnitt gepresst an dem Montagekörper (2) gehalten ist, **dadurch gekennzeichnet**, das s die elektrische Kontakteinrichtung (4) im Bereich ihres Montageabschnittes (6) an einer der beiden Stirnseitenabschnitten eine Mehrzahl von Kontaktelementen zur Aufnahme und elektrischen Kontaktierung eines jeweiligen Endabschnittes einer Mehrzahl von ersten elektrischen Leitern und an der anderen der beiden Stirnseitenabschnitten eine Mehrzahl von Kontaktelementen zur Aufnahme und Kontaktierung eines jeweiligen Endabschnittes einer Mehrzahl von zweiten Leitern aufweist, wobei die beiden Mehrzahl von Kontaktelementen über die Längserstreckung der Kontakteinrichtung (4) jeweils mittels eines Durchgangsleiters elektrisch miteinander verbunden sind, insbesondere derart, dass ein Kontaktelement an der einen der beiden Stirnseitenabschnitten elektrisch mit einem zugeordneten Kontaktelement an der anderen der beiden Stirnseitenabschnitten verbunden ist.

2. System nach Anspruch 1, **dadurch gekennzeichnet, dass** die elektrische Kontakteinrichtung (4) im Bereich ihres Montageabschnittes (6) und in Längsrichtung (X) zwischen den beiden Stirnseitenabschnitten eine Aufnahme aufweist, zur Aufnahme eines in die Aufnahme einsetzbaren Kontaktblocks, wobei der Kontaktblock Seitenflächen und Stirnseitenflächen aufweist, und die Seitenflächen zur Anlage an, die Aufnahme der Kontakteinrichtung festlegende Innenflächen in Einsetzlage in der elektrischen Kontakteinrichtung (4) ausgebildet sind und der Kontaktblock an einer seiner Stirnseitenabschnitte die eine Mehrzahl von Kontaktelementen zur Aufnahme und elektrischen Kontaktierung eines jeweiligen Endabschnittes einer Mehrzahl von ersten elektrischen Leitern und an der anderen der beiden Stirnseitenabschnitte die andere Mehrzahl von Kontaktelementen zur Aufnahme und Kontaktierung eines jeweiligen Endabschnittes einer Mehrzahl von zweiten Leitern aufweist.

3. System nach Anspruch 2, **dadurch gekennzeichnet**, das s die Aufnahme zur Aufnahme eines Kontaktblockes in Einbaulage zum Boden des Montagekörpers (2) offen ist und der Kontaktblock in Einbaulage am Boden des Montagekörpers (2) anliegt.

4. System nach Anspruch 2 oder 3, **dadurch gekennzeichnet, dass** der Kontaktblock und die Aufnahme der elektrischen Kontakteinrichtung (4) zueinander komplementäre Verrieglungselemente, insbesondere Rastelemente, aufweisen zur Fixierung des Kontaktblocks in der Aufnahme der Kontakteinrichtung.

5. System nach einem der Ansprüche 1 bis 4, **dadurch gekennzeichnet, dass** der Montageabschnitt (6) der Kontakteinrichtung (4) in Einbaulage an seinen Seitenwandabschnitten sich transversal nach außen erstreckende Haltestege aufweist, welche jeweils mit einem zugeordneten Transversalvorsprung eines Seitenwandabschnittes des Montagekörpers (2) zum Halten der Kontakteinrichtung (4) an dem Montagekörper (2) anliegen.

6. System nach Anspruch 5, **dadurch gekennzeichnet**, das s der jeweilige Transversalvorsprung eines Seitenwandabschnittes des Montagekörpers (2) unter elastischer Auslenkung an dem zugeordneten Haltesteg der Kontakteinrichtung (4) anliegt.

7. System nach einem der Ansprüche 2 bis 6, **dadurch gekennzeichnet, dass** das System neben dem ersten Kontaktblock zur Durchkontaktierung in Längsrichtung der Kontakteinrichtung zumindest einen weiteren in die Aufnahme einsetzbaren Kontaktblock aufweist, wobei der zumindest eine weitere Kontaktblock Längsseitenflächen und Stirnseitenflächen aufweist, und die Längsseitenflächen zur Anlage an, die Aufnahme der Kontakteinrichtung festlegende Innenflächen in Einsetzlage in der elektrischen Kontakteinrichtung (4) ausgebildet sind und der zumindest eine weitere Kontaktblock an einer seiner Stirnseitenabschnitte die eine Mehrzahl von Kontaktelementen zur Aufnahme und elektrischen Kontaktierung eines jeweiligen Endabschnittes einer Mehrzahl von ersten elektrischen Leitern und an der anderen der beiden Stirnseitenabschnitte die andere Mehrzahl von Kontaktelementen zur Aufnahme und Kontaktierung eines jeweiligen Endabschnittes einer Mehrzahl von zweiten Leitern aufweist, und wobei sich der erste Kontaktblock und der weitere Kontaktblock in Bezug auf die Kontaktelemente unterscheiden, insbesondere in Bezug auf die Anzahl der Kontaktelementen und/oder der zugeordneten Durchkontaktierungen zur Realisierung von Kontakteinrichtungen weiterer Arten.

8. System nach Anspruch 7, **dadurch gekennzeichnet**, das s der jeweilige Kontaktblock jeweils Seitenflächen und Stirnseitenflächen aufweist, wobei diese Seitenflächen zur Anlage an, die Aufnahme der Kontakteinrichtung (4) festlegende Innenflächen in Einsetzlage in der elektrischen Kontakteinrichtung (4) ausgebildet sind.

9. System nach einem der Ansprüche 3 bis 8, **dadurch gekennzeichnet, dass** an einer der die Aufnahme der Kontakteinrichtung (4) festlegenden Innenflächen eine Kontaktanordnung vorgesehen ist, welche elektrisch mit dem Kontaktabschnitt (5) der Kontakteinrichtung (4) verbunden ist und welche mechanisch und/oder elektrisch in Eingriff mit einer zugeordneten, an einer Seitenfläche des Kontaktblocks angeordneten Kontaktanordnung in eine Betriebsposition bringbar ist.

## Claims

1. A system for providing a light, the system comprising a mounting rail (1) elongated in a longitudinal direction (X), on which mounting rail (1) supply lines are arranged, and a mounting body (2) elongated in the longitudinal direction (X), on which mounting body (2) an illuminant and/or another functional element is arranged, the system comprising a current conducting rail (3) elongated in the longitudinal direction (X) and having channels in which conducting wires (8) are arranged, and an electrical contact device (4) having a mounting portion (6) and a contact portion (5) offset from the mounting portion (6) in a vertical direction (Z), and having longitudinal side portions and end face portions, wherein, in an operating position, the mounting rail (1) and the mounting body (2) are fixed to each other, the current conducting rail (3) is fastened to the mounting rail (1), and the contact device (4) is fastened with its mounting portion (6) to the mounting body (2) and is electrically conductively connected with its contact portion (5) to at least some of the conducting wires, wherein the mounting body (2) has a bottom portion and two side wall portions extending away from the bottom portion along a vertical direction (Z), and in the operating position, the mounting portion (6) of the contact device (4) is held pressed against the bottom portion on the mounting body (2), **characterized in that** in the region of its mounting portion (6), the electrical contact device (4) has, on one of its two face side portions, a plurality of contact elements for receiving and making electrical contact with a respective end portion of a plurality of first electrical conductors and, on the other of the two end face portions, a plurality of contact elements for receiving and making contact with a respective end portion of a plurality of second conductors, the two pluralities of contact elements being electrically connected to one another over the longitudinal extent of the contact device (4) in each case by means of a through conductor, in particular in such a way that a contact element on one of the two front face portions is electrically connected to an associated contact element on the other of the two end face portions.

2. System according to claim 1, **characterized in that** the electrical contact device (4) has a receptacle in the region of its mounting portion (6) and in the longitudinal direction (X) between the two end face portions, for receiving a contact block which can be inserted into the receptacle, wherein the contact block has side faces and end faces and the side surfaces are designed for abutment against inner surfaces fixing the receptacle of the contact device in the insertion position in the electrical contact device (4), and the contact block has on one of its end face portions said one plurality of contact elements for receiving and electrically contacting a respective end portion of a plurality of first electrical conductors and on the other of the two end face portions said other plurality of contact elements for receiving and contacting a respective end portion of a plurality of second conductors.

3. System according to claim 2, **characterized in that** the receptacle for receiving a contact block is open to the bottom of the mounting body (2) in the installed position and the contact block rests against the bottom of the mounting body (2) in the installed position.

4. System according to claim 2 or 3, **characterized in that** the contact block and the receptacle of the electrical contact device (4) have mutually complementary locking elements, in particular latching elements, for fixing the contact block in the receptacle of the contact device.

5. System according to one of claims 1 to 4, **characterized in that** the mounting portion (6) of the contact device (4) has, in the installed position, retaining webs on its side wall portions which extend transversely outwards and which each abut an associated transverse projection of a side wall portion of the mounting body (2) for retaining the contact device (4) on the mounting body (2).

6. System according to claim 5, **characterized in that** the respective transverse projection of a side wall portion of the mounting body (2) abuts the associated retaining web of the contact device (4) under elastic deflection.

7. System according to one of claims 2 to 6, **characterized in that**, in addition to the first contact block, for through-contacting in the longitudinal direction of the contact device, the system has at least one further contact block which can be inserted into the receptacle, wherein the at least one further contact block has longitudinal side faces and end faces, and the longitudinal side surfaces are designed for abutment against inner surfaces fixing the receptacle of the contact device in the insertion position in the electrical contact device (4), and the at least one contact block has said at least one plurality of contact elements for receiving and electrically contacting a respective end portion of a plurality of first electrical conductors on one of its end face portions and said the other plurality of contact elements for receiving and contacting a respective end portion of a plurality of second conductors on the other of the two end face portion.

8. System according to claim 7, **characterized in that** the respective contact block has side faces and end faces, respectively, these side faces being designed for abutment against inner faces defining the receptacle of the contact device (4) in the insertion position in the electrical contact device (4).

9. System according to one of claims 3 to 8, **characterized in that** a contact arrangement is provided on one of the inner surfaces defining the receptacle of the contact device (4), which contact arrangement is electrically connected to the contact portion (5) of the contact device (4) and which contact arrangement can be brought mechanically and/or electrically into engagement with an associated contact arrangement arranged on a side surface of the contact block in an operating position.

## Revendications

1. Système de fourniture d'un luminaire, le système comprenant un rail porteur (1) allongé dans une direction longitudinale (X), sur lequel sont disposées des lignes d'alimentation, ainsi qu'un corps de montage (2) allongé dans la direction longitudinale (X), sur lequel est disposée une source lumineuse et/ou un autre élément fonctionnel, le système présentant un rail conducteur de courant (3) allongé dans la direction longitudinale (X) avec des canaux dans lesquels sont disposés des fils conducteurs (8), ainsi qu'un dispositif de contact électrique (4) comprenant une section de montage (6) et une section de contact (5) décalée dans une direction verticale (Z) par rapport à la section de montage (6), et comprenant des parties de face longitudinale et des parties de face frontale, dans lequel, dans une position de fonctionnement, le rail de support (1) et le corps de montage (2) sont fixés l'un à l'autre, le rail conducteur de courant (3) est fixé au rail porteur (1) et le dispositif de contact (4) est fixé par sa section de montage (6) au corps de montage (2) et est relié de manière électriquement conductrice par sa section de contact (5) à au moins certains des fils conducteurs, le corps de montage (2) présentant une section de fond et deux sections de paroi latérale s'étendant depuis la section de fond le long d'une direction verticale (Z) et, dans la position de fonctionnement, la section de montage (6) du dispositif de contact (4) étant maintenue sur le corps de montage (2) en étant pressée contre la section de fond, **caractérisé en ce que** le dispositif de contact électrique (4) présente, dans la zone de sa section de montage (6), sur l'une des deux sections de face frontale, une pluralité d'éléments de contact pour la réception et la mise en contact électrique d'une section d'extrémité respective d'une pluralité de premiers conducteurs électriques et, sur l'autre des deux sections de face frontale, une pluralité d'éléments de contact pour la réception et la mise en contact d'une section d'extrémité respective d'une pluralité de seconds conducteurs, les deux pluralités d'éléments de contact étant reliées électriquement l'une à l'autre sur l'étendue longitudinale du dispositif de contact (4) respectivement au moyen d'un conducteur de passage, en particulier de telle sorte qu'un élément de contact sur l'une des deux sections de face frontale est relié électriquement à un élément de contact associé sur l'autre des deux sections de face frontale.

2. Système selon la revendication 1, **caractérisé en ce que** le dispositif de contact électrique (4) présente, dans la zone de sa section de montage (6) et dans la direction longitudinale (X) entre les deux sections de face frontale, un logement destiné à recevoir un bloc de contact pouvant être inséré dans le logement, le bloc de contact présentant des faces latérales et de faces frontales, et les faces latérales étant réalisées pour s'appliquer contre des surfaces intérieures définissant le logement du dispositif de contact (4) en position d'insertion dans le dispositif de contact électrique (4), et le bloc de contact présentant sur l'une de ses sections de faces frontales l'une pluralité d'éléments de contact pour la réception et la mise en contact électrique d'une section d'extrémité respective d'une pluralité de premiers conducteurs électriques et sur l'autre des deux sections de faces frontales l'autre pluralité d'éléments de contact pour la réception et la mise en contact d'une section d'extrémité respective d'une pluralité de seconds conducteurs.

3. Système selon la revendication 2, **caractérisé en ce que** le logement destiné à recevoir un bloc de contact est ouvert en position de montage vers le fond du corps de montage (2) et **en ce que** le bloc de contact est en contact avec le fond du corps de montage (2) en position de montage.

4. Système selon la revendication 2 ou 3, **caractérisé en ce que** le bloc de contact et le logement du dispositif de contact électrique (4) présentent des éléments de verrouillage complémentaires entre eux, notamment des éléments d'encliquetage, pour fixer le bloc de contact dans le logement du dispositif de contact.

5. Système selon l'une des revendications 1 à 4, **caractérisé en ce que** la section de montage (6) du dispositif de contact (4) présente, en position de montage, sur ses sections de paroi latérale, des nervures de retenue s'étendant transversalement vers l'extérieur, qui s'appuient chacune sur une saillie transversale associée d'une section de paroi latérale du corps de montage (2) pour maintenir le dispositif de contact (4) sur le corps de montage (2).

6. Système selon la revendication 5, **caractérisé en ce que** la saillie transversale respective d'une section de paroi latérale du corps de montage (2) s'applique, en se déformant élastiquement, contre la nervure de retenue associée du dispositif de contact (4).

7. Système selon l'une des revendications 2 à 6, **caractérisé en ce que** le système présente, outre le premier bloc de contact pour le contact traversant dans la direction longitudinale du dispositif de contact, au moins un autre bloc de contact insérable dans le logement, l'au moins un autre bloc de contact présentant des faces latérales longitudinales et des faces frontales et les faces latérales étant réalisées pour s'appliquer contre des surfaces intérieures fixant le logement du dispositif de contant dans la position de montage dans le dispositif de contact (4), et l'au moins un autre bloc de contact présentant sur l'une de ses sections de faces frontales l'une pluralité d'éléments de contact pour la réception et la mise en contact électrique d'une section d'extrémité respective d'une pluralité de premiers conducteurs électriques et sur l'autre des deux sections de faces frontales l'autre pluralité d'éléments de contact pour la réception et la mise en contact d'une section d'extrémité respective d'une pluralité de seconds conducteurs, et dans lequel le premier bloc de contact et l'autre bloc de contact se distinguent en ce qui concerne les éléments de contact, notamment en ce qui concerne le nombre d'éléments de contact et/ou de connexions transversales associées pour réaliser des dispositifs de contact d'autres types.

8. Système selon la revendication 7, **caractérisé en ce que** le bloc de contact respectif présente des faces latérales et des faces frontales, ces faces latérales étant configurées pour venir en appui sur des faces internes définissant le logement du dispositif de contact (4) en position d'insertion dans le dispositif de contact électrique (4).

9. Système selon l'une des revendications 3 à 8, **caractérisé en ce qu'**il est prévu, sur l'une des surfaces intérieures définissant le logement du dispositif de contact (4), un agencement de contact qui est relié électriquement à la section de contact (5) du dispositif de contact (4) et qui peut être mis en prise mécaniquement et/ou électriquement avec un agencement de contact associé, disposé sur une surface latérale du bloc de contact, dans une position de fonctionnement.
